# EUROPÄISCHE PATENTSCHRIFT

(11) **EP 0 313 825 B1**
(45) Veröffentlichungstag und Bekanntmachung des Hinweises auf die Patenterteilung: **08.08.1990**
(21) Anmeldenummer: 88115684.8
(22) Anmeldetag: 23.09.1988
(51) Int. Cl.: A47C 5/04

(54) **Kragstuhl mit einem Stuhlgestell aus Stahlrohr**
Cantilevered chair with a metal tube frame
Chaise en porte-à-faux avec ossature en tube métallique

(30) Priorität: 28.10.1987 DE 3736467
(43) Veröffentlichungstag der Anmeldung: 03.05.1989
(73) Patentinhaber: Bruchhäuser, Axel, Dipl.-Ing., D-3522 Bad Karlshafen (DE)
(72) Erfinder: Bruchhäuser, Axel, Dipl.-Ing., D-3522 Bad Karlshafen (DE)
(74) Vertreter: Gralfs, Harro, Dipl.-Ing. Patentanwalt

(56) Entgegenhaltungen:
- BE-A- 404 399
- DE-C- 467 242
- FR-A- 1 513 248
- US-A- 2 374 180

## Beschreibung

Die Erfindung bezieht sich auf ein- und zweibeinige Kragstühle nach dem Oberbegriff der unabhängigen Ansprüche 1 bzw. 4.

Allen Kragstühlen gemeinsam ist eine außerordentliche Materialbelastung durch die hohen Biegekräfte, die bei Benutzung des Stuhles insbesondere im Bereich des Bodens auftreten, der sich an den über den Boden geführten oder auf diesem aufliegenden Strangabschnitt anschließt. Um diese Biegekräfte mit hinreichender Sicherheit aufnehmen zu können, werden Kragstühle im allgemeinen aus Rohr mit einem Mindestdurchmesser von 25 mm bei einer Wandstärke von 2 mm hergestellt. Bei Rohren mit kleinerem Durchmesser ist es unerläßlich, in den Bereich der Bögen mit eingelegten Verstärkungen zu arbeiten, die entweder eingelegte Rohre oder eingelegtes Vollmaterial sein können. Die Herstellung derartiger Stühle ist aufwending und durch das zusätzliche Material sind derartige Stühle auch relative schwer (Buch "Der Kragstuhl", Alexander-Verlag Berline, ISBN 3-923854-24-2, 1986, insbesondere Seiten 35, 68, 110, 116 - 122).

Bekannt ist ein Rahmen für eine Sitz-Lehnen-Einheit, der aus einem durchgehenden Rohrstrang gebildet ist und einen Abschnitt aufweist, der für die Sitzbefestigung vorgesehen ist, und einen weiteren Abschnitt, der als Rückenlehnenträger dient. Die beiden Abschnitte sind über Bögen verbunden, deren Biegesteifigkeit durch die Ausbildung von Rippen am radialen inneren und äußeren Radius des Bogens verstärkt wird. Diese Rippen sind dabei an einem Ovalprofil angeordnet, das nicht abgeplattet, sondern lediglich im Bereich der kleinen Radien des Ovals zur Ausbildung der Rippen zusammengedrückt wird. Die Rippen erstrecken sich nur auf den unmittelbaren Bereich der beiden Bögen. Mit der Ausbildung der Rippen läßt sich nur eine geringe Vergrößerung der Profilhöhe in Richtung des Biegeradius erzielen (DE-OS 26 43 156).

Es ist weiter bei einem klappbaren Möbel aus Rundrohrprofilen bekannt, das Rundprofil in ein Ovalprofil in den Abschnitten umzuwandeln, in denen das Rohrprofil von Gelenknieten oder dergleichen durchdrungen wird, um so einen Ausgleich für die Schwächung der Profile zu erzielen, die diese durch die für die Nieten oder sonstigen Gelenkverbindungen anzubringenden Bohrungen erfährt. Die Fußgestelle sind hierbei durch U-förmige Bügel mit Übergangsbögen mit rundem Querschnitt gebildet (DE-OS 20 30 475).

Es ist bei solchen Stühlen weiter bekannt, die Schenkel der beiden Fußgestelle an die Übergangsbögen anschließend über deren ganze Länge in ein Ovalprofil umzuformen, wobei der Übergang von dem Rundprofil der Übergangsbögen in das Ovalprofil abrupt erfolgt (DE-AS 19 64 459).

Bekannt ist schließlich eine Liege mit einem rechteckigen geschlossenen Rahmen aus einem Rundrohrprofil, das im mittleren Bereich der Verbindungsbögen und im Bereich der langen Seiten abgeplattet ist. Auch hier erfolgt der Übergang von dem Rundrohrprofil in die abgeplatteten Bögen bzw. Abschnitte im Bereich der Längsseiten abrupt (FR-PS 12 75 788).

Aufgabe der Erfindung ist es, einen Stuhl der gattungsgemäßen Art so auszubilden, daß auch bei Rohren mit einem Durchmesser kleiner als 25 mm die auftretenden Biegekräfte ohne Verwendung von Einlagen aufgenommen werden können.

Die Aufgabe wird gemäß der Erfindung gelöst durch die Merkmale der unabhängigen Ansprüche 1 und 4.

Zweckmäßige Ausgestaltungen sind Gegenstand der abhängigen Ansprüche.

Die Erfindung ist in der Zeichnung beispielsweise veranschaulicht und im Nachstehenden im einzelnen anhand der Zeichnung beschrieben. In der Zeichnung zeigen:
Fig. 1 schematisch ein Stuhlgestell eines zweibeinigen Kragstuhles mit geraden Vorderbeinen;
Fig. 2 eine Seitenansicht der Bereiche der oberen und unteren Bögen der Vorderbeine des Stuhles nach Fig. 1;
Fig. 3 einen Schnitt längs der Linie 111-111 in Fig. 2;
Fig. 4 einen Schnitt längs der Linie IV-IV mit Draufsicht auf den darunter liegenden Bereich des Bogens und des anschließenden Rohrabschnittes;
Fig. 5 perspektivisch das Stuhlgestell eines einbeinigen Kragstuhles.

Das in Fig. 1 dargestellte Gestell eines zweibeinigen Kragstuhles besteht aus einem durchgehenden Rohrstrang. Dieser Rohrstrang weist ein im wesentlichen U-förmiges Fußteil auf, das hier einen hinten liegenden, quer verlaufenden Rohrabschnitt 2 aufweist, der über zwei Bögen 4 in seitliche Rohrabschnitte 6 mündet. Die seitlichen Rohrabschnitte 6 gehen über Bögen in aufrechte Rohrabschnitte 10 über, die die Beine des Stuhlgestelles bilden. Die aufrechten Rohrabschnitte 10 gehen wiederum über Bögen 12 in horizontale Rohrabschnitte 14 über, die als Sitzträger dienen. Über Bögen 16 sind an die Rohrabschnitte 14 Rohrabschnitte 18 angeschlossen, die als Rückenlehnenträger dienen.

Andere Ausführungsformen sind möglich; insbesondere ist es möglich, die Vorderbeine auch als einen einzigen Bogen mit im wesentlichen 1800 Öffnungswinkel auszubilden. Die spezielle Ausführung des Stuhlgestells ist also nicht beschränkend, sondern dient lediglich in Verbindung mit den nachstehenden Ausführungen als Grundlage für die Erläuterung.

In Fig. 2 ist in Seitenansicht in größerem Maßstab ein Vorderbein der Stuhlgestells nach Fig. 1 wiedergegeben. Dargestellt sind die aufrechten Rohrabschnitte 10, der untere Bogen 8, der obere Bogen 12 und die beiden Rohrabschnitte 6 und 14. Die Rohrabschnitte 6 und 14 verlaufen im wesentlichen parallel zueinander. Der Rohrabschnitt 10 ist um einen Winkel von 10° nach rückwärts geneigt. Damit beträgt der Bogenwinkel y2 des unteren Bogens 8 100⁰ und der Bogenwinkel ₁1 des oberen Bogens 12 80⁰. Bei der Ausführungsform mit geradem Rohrabschnitt 10 kann die Neigung gegen den Boden zwischen 700 und 100⁰ liegen, und der Rohrabschnitt kann sowohl nach vorn als auch nach hinten geneigt sein.

Wie aus dem Schnitt nach Fig. 3 ersichtlich, ist der Rohrstrang im Bereich der Bögen 8 und 12 und des geraden Rohrabschnittes 10 abgeplattet, und zwar mit einem Abplattungsverhältnis, das wenigstens 2 : 1 beträgt, vorzugsweise aber ein Abplattungsverhältnis von etwa 3 : 1 hat. Die Abplattung liegt in der Ebene der beiden Bögen, so daß die Abmessungsvergrößerung in Richtung der Krümmungsradius liegt. So kann beispielsweise bei einem Rohrstrang mit einem äußeren Durchmesser von 22 mm die radiale Abmessung des Bogens 30 mm betragen mit entsprechender Vergrößerung des Widerstandsmomentes. Bei dem Ausführungsbeispiel nach Fig. 2 ist außer den Bögen 8 und 12 auch der Rohrabschnitt 10 zwischen den Beinen im gleichen Verhältnis abgeplattet.

Die Übergang von dem Rundprofil der Rohrabschnitte 6 und 14 in das abgeplattete Profil der Bögen 8 und 12 erfolgt über einen Abschnitt mit einer Länge L. In diesem Abschnitt wird der kreisförmige Querschnitt des Rohres allmählich in den abgeplatteten Querschnitt übergeführt. Das Verjüngungsverhältnis liegt dabei zweckmäßig zwischen 1 : 15 und 1 : 30. Hieraus ergibt sich der Verjüngungswinkel ß, der in Fig. 4 eingezeichnet ist.

Verbunden mit der Verjüngung des Rohrabschnittes, die in Fig. 4 dargestellt ist, läuft eine Verbreiterung des Rohrquerschnittes in der radialen Ebene, die in Fig. 2 wiedergegeben ist mit dem Ausdehnungswinkel α.

Durch die Wahl des Verjüngungswinkels und damit der Länge L, über welche die Verjüngung vorgenommen wird, lassen sich einmal Spannungssprünge im Übergangsbereich klein halten. Daneben kann die Wahl der Länge L auch als ästhetisches Merkmal bei der Stuhlgestaltung eingesetzt werden. In gleicher Weise kann die Entscheidung, ob der Rohrabschnitt 10 in voller Länge abgeplattet wird, unter Berücksichtigung der statischen Erfordernisse ebenfalls als ästhetisches Mittel für die Stuhlgestaltung eingesetzt werden.

Wie aus Fig. 3 und 4 ersichtlich, kann die Abplattung des Rohres so vorgenommen werden, daß sich im mittleren Bereich der abgeplatteten Seiten nach innen gerichtete Einwölbungen ergeben, die etwa auf der halben Profilhöhe H ihr Maximum haben. Diese Vertiefungen können bei einem 22 mm-Stahlrohr, das auf eine Breite B von etwa 10 mm und eine Höhe H von 30 mm abgeplattet wird, beispielsweise etwa 1 mm betragen. Eine solche Einwölbung 20 kann so ausgebildet werden, daß ihre Breite und Tiefe über die Übergangsabschnitte L allmählich abnimmt. Auf diese Weise kann eine solche Vertiefung als ästhetisches Gestaltungselement in das Stuhldesign einbezogen werden.

In ästhetischer Hinsicht ist darauf hinzuweisen, daß das Stuhlgestell gemäß der Erfindung nicht aus einem durchgehenden Flachrohr besteht, sondern daß in diesem Stuhlgestell Abschnitte mit rundem Querschnitt kontinuierlich in Abschnitte mit abgeplattetem Querschnitt übergehen. Auch dies kann als künstlerisches Gestaltungselement in das Design einbezogen werden.

Wie bereits erwähnt, können die Beine auch aus einem einzigen Bogen bestehen mit einem Radius, der dem halben Mittenabstand der Rohrabschnitte 6 und 14 entspricht. Die Beine können weiter an der Vorder- oder Hinterseite des Stuhles angeordnet sein. Grundsätzlich ist es nicht erforderlich, für alle Bögen die gleiche Abplattung vorzusehen. Beispielsweise könnte bei dem dargestellten Stuhl die Abplattung auf den unteren Bogen 8 beschränkt werden. Es könnte weiter für den oberen Bogen eine etwas geringere Abplattung vorgesehen werden, wobei die Abplattung dann linear auf die Abplattung des unteren Bogens über den Rohrabschnitt 10 übergeführt werden könnte, wobei dann beispielsweise die Abplattung so gestaltet werden könnte, daß die Einwölbungen nach Fig. 3 im wesentlichen im unteren Bogen 8 vorgesehen werden und von hier beispielsweise in gleicher Weise wie in den Rohrabschnitt 6 in dem Rohrabschnitt 10 auslaufen könnte.

Der in Fig. 5 dargestellte einbeinige Kragstuhl weist einen Rohrstrang 22 auf, der einen über den Boden geführten Rohrabschnitt 24 aufweist, der über einen Bogen 26 in einen aufrechten Strangabschnitt 28 übergeht. Der Strangabschnitt 28 ist in seinem oberen Bereich mit einem flachen Bogen 30 in einen Strangabschnitt 32 übergeführt. Am Ende des Bogens 30 ist an den Rohrstrang ein Sitzträger 34 angeschweißt, auf dem ein Sitz 36 befestigt ist. Der Rohrstrangabschnitt 32 ist ein Rückenlehnenträger, an dessen oberen Ende eine nicht dargestellte Rückenlehne befestigt ist. Der untere über den Boden geführte Strangabschnitt 24 ist an seinem vorderen Ende mit einem nach unten gerichteten Bogen 44 versehen, dessen Ende einen Fußpunkt des Stuhlgestells 22 bildet.

Der Bogen 26 ist in der oben beschriebenen und in Fig. 2 bis 4 dargestellten Weise abgeplattet, wobei das Rundrohr aus dem runden Querschnitt, mit dem der Bogen 44 ausgebildet ist, kontinuierlich in die Abplattung im Bereich des Bogens 26 übergeht. Die Verjüngung kann dabei unmittelbar am Ende des Bogens 26 beginnen. Die Abplattung kann aber auch über einen angrenzenden Abschnitt des Strangabschnittes 24 fortgesetzt werden und die Verjüngung dann beispielsweise bei einem Viertel oder einem Drittel der Länge des Strangabschnittes 24 beginnen.

Der aufrechte Strangabschnitt 28 mit dem angrenzenden flachen Bogen 30 ist gleichfalls abgeplattet, und zwar vorzugsweise über seine gesamte Länge. Der Bogen 30 kann dabei gleichfalls abgeplattet sein. Es kann aber auch vorgesehen werden, daß der Übergangsabschnitt am Beginn oder im Bereich des Bogens 30 beginnt. Zweckmäßig wird die Abplattung mindestens bis in den Bereich des Ansatzes des Sitzträgers 34 vorgenommen, damit in diesem Bereich die bei Benutzung auf den Sitz ausgeübten Kräfte als Biegekräfte im Bereich des Bogens 30 zuverlässig aufgenommen werden können. Der Rückenlehnenträger 32 bleibt über den wesentlichen Teil seiner Länge rund.

Zur seitlichen Abstützung des einbeinigen Stuhlgestells sind seitliche Stützen 38 vorgesehen, die sich quer vom durchgehenden Rohrstrang weg erstrecken und an ihren Enden mit nach unter gerichteten Bögen 40 versehen sind, die mit ihren Enden als Stützpunkte auf dem Boden aufliegen. Die seitlichen Stützen bestehen aus dem gleichen Rundrohr wie das übrige Stuhlgestell. Sie sind im Bereich ihres Anschlusses 42 an das Stuhlgestell abgeplattet, vorzugsweise im gleichen Maße wie der Bogen 26. Diese Abplattung geht vom Rundrohr aus, aus dem die Bögen bestehen. Die Verjüngung geht dabei im wesentlichen von Ende der Bögen 40 aus. Der Verjüngungsradius der Bögen 26, 40, 44 entspricht dem der Bögen nach Fig. 2 bis 4.

Der in Fig. 5 dargestellt Stuhl steht, wie sich aus obigem ergibt, mit den Enden der Bögen 38 und 40 in Dreipunktauflage auf dem Boden auf. Die Höhe wird dabei so gewählt, daß der Bogen 26 geringfügig über dem Bogen liegt. Dabei steigt dann der Strangabschnitt 24 leicht nach vorn an. An den Enden der Bögen 38 können übliche Gleiter aber auch Rollen angeordnet sein.

Die seitlichen Stützen 38 sowie der Sitzträger 34 sind an den durchgehenden Rohrstrang des Stuhlgestells angeschweißt, wobei die Befestigungsstelle 42 am Ende des Bogen, also im unteren Bereich des Strangabschnittes 28 angeordnet ist.

Der in Fig. 5 dargestellt Stuhl kann auch ohne Rückenlehne ausgebildet sein. Der Sitzträger 34 kann dann Teil des Rohrstranges sein, der im Bereich des eingezeichneten Bogens 30 über einen Bogen nach vorn unter den Sitz geführt ist. Auch dieser Bogen kann, muß aber nicht abgeplattet sein.

## Patentansprüche

1. Kragstuhl mit einem Stuhlgestell aus einem durchgehenden, sich über eine Vielzahl von Bögen erstreckenden Strang aus rundem Stahlrohr mit zwei im wesentlichen geraden Strangabschnitten (6, 14) auf jeder der beiden Seiten des Stuhlgestells, von denen der eine (6) auf dem Boden aufliegt und der andere im Abstand darüber liegende (14) den Träger für den Sitz bildet und zwischen denen jeweils wenigstens ein Bogen (8) vorgesehen ist, der sich an den auf dem Boden aufliegenden Strangabschnitt (6) anschließt, dadurch gekennzeichnet, daß der sich an den auf dem Boden aufliegenden Strangabschnitt (6) anschließende Bogen (8) in der Bogenebene wenigstens im Verhältnis 2 : 1 abgeplattet ist und daß das Rohr aus dem runden Querschnitt im wesentlichen mit einem Verjüngungsverhältnis (ß) von etwa 1 : 15 bis 1 : 30 in die abgeplatteten Seiten des Bogens übergeht.

2. Kragstuhl nach Anspruch 1, bei dem zwischen den beiden im Abstand übereinander liegenden, im wesentlichen geraden Abschnitten (6, 14) wenigstens zwei im wesentlichen in einer Ebene liegende Bögen (8, 12) und zwischen diesen Bögen ein aufrechter Strangabschnitt (10) vorgesehen sind, dadurch gekennzeichnet, daß beide an den aufrechten Strangabschnitt (10) angrenzende Bögen (8, 12) abgeplattet sind und daß der aufrechte Strangabschnitt zwischen den Bögen im wesentlichen im gleichen Verhältnis wie die Bögen in der Ebene der Bögen abgeplattet ist.

3. Kragstuhl nach Anspruch 1 oder 2, bei dem der Rohrstrang am hinteren Ende der den Träger für den Sitz bildenden Rohrabschnitte (14) über einen Bogen (16) in aufrechte, den Rückenlehnenträger bildende Strangabschnitte (18) übergeht und diese Bögen im wesentlichen in der Ebene der Bögen (8, 12) zwichen den parallelen Strangabschnitten (6, 14) liegt, dadurch gekennzeichnet, daß die Verbindungsbögen (16) zum Rückenlehnenträger (18) mit rundem Querschnitt ausgebildet sind.

4. Einbeiniger Kragstuhl mit einem Stuhlgestell (22) aus einem Strang aus rundem Stahlrohr mit zwei im wesentlichen geraden Strangabschnitten (24, 28) von denen der eine (24) über den Boden verläuft und der andere (28) das aufrechte Bein bildet und zwischen denen ein Bogen (26) vorgesehen ist, und der mit sich seitlich von dem durch die beiden Strangabschnitte (24, 28) gebildeten Stuhlgestell weg erstreckenden Querstützen (38) aus rundem Stahlrohr versehen ist, dadurch gekennzeichnet, daß der Bogen (26) zwischen den beiden Strangabschnitten (24, 28) in der Bogenebene wenigstens im Verhältnis 2 : 1 abgeplattet ist und daß das Rohr aus dem runden Querschnitt im wesentlichen mit einem Verjüngungsverhältnis (ß) von etwa 1 : 15 bis 1 : 30 in die abgeplatteten Seiten des Bogens übergeht.

5. Kragstuhl nach einem der vorhergehenden Ansprüche, dadurch gekennzeichnet, daß das Abplattungsverhältnis etwa 3 : 1 beträgt.

6. Kragstuhl nach einem der vorhergehenden Ansprüche, dadurch gekennzeichnet, daß die Rohrwandungen im abgeplatteten Bereich im Querschnitt in der Mitte (20) der sich gegenüberliegenden breiten Wandungsabschnitte aufeinander zu nach in- . nen gewölbt sind.

7. Kragstuhl nach einem der vorhergehenden Ansprüche, dadurch gekennzeichnet, daß die abgeplatteten Bögen (8, 12) einen inneren Radius kleiner also der 3fache Rohrdurchmesser haben.

8. Kragstuhl nach Anspruch 2 oder 4, dadurch gekennzeichnet, daß die abgeplatteten Bögen (8, 12) einen Biegewinkel zwischen 70° under 110⁰ haben.

9. Kragstuhl nach Anspruch 1, dadurch gekennzeichnet, daß sich der abgeplattete Bogen mit einem Biegewinkel von im wesentlichen 180⁰ zwischen den übereinander liegenden, im wesentlichen geraden Rohrstrangabschnitten (6, 14) erstreckt und daß der Biegeradius dem halben Abstand dieser Rohrstrangabschnitte entspricht.

10. Kragstuhl nach einem der vorhergehenden Ansprüche, dadurch gekennzeichnet, daß die übereinander liegenden, im wesentlichen geraden Rohrabschnitte (6, 4) im wesentlich parallel zueinander verlaufen.

11. Kragstuhl nach einem der Ansprüche 4 bis 8, dadurch gekennzeichnet, daß die Stützen (38) oberhalb des Bogens im abgeplatteten Bereich an den das Bein bildenden Strangabschnitt (28) angeschweißt und an ihren freien Enden mit zum Boden hin gerichteten Bögen (40) versehen sind.

12. Kragstuhl nach Anspruch 11, dadurch gekennzeichnet, daß die Stützen (38) wenigstens an ihrem dem das Bein bildenden Strangabschnitt (28) zugewandten Ende im wesentlichen im gleichen Verhältnis wie der Bogen (26) zwischen diesem und dem über den Bogen geführten Strangabschnitt (24) abgeplattet sind.

13. Kragstuhl nach Anspruch 4, dadurch gekennzeichnet, daß der das Bein bildende Strangabschnitt (28) an der Stuhlrückseite angeordnet ist.

14. Kragstuhl nach Anspruch 13, dadurch gekennzeichnet, daß der das Bein bildende Strangabschnitt (28) sich über die Ebene des Sitzes (36) hinaus als Rückenlehnenträger (32) erstreckt und in diesem Bereich einen runden Querschnitt aufweist.

15. Kragstuhl nach Anspruch 13, dadurch gekennzeichnet, daß an den das Bein(28) und den Rückenlehnenträger (32) bildenden Strangabschnitt ein Sitzträger (34) angeschweißt ist.

16. Kragstuhl nach Anspruch 4, dadurch gekennzeichnet, daß der über den Boden geführte Strangabschnitt (24) vom abgeplatteten Bogen (26) weg ansteigend ausgebildet ist und an seinem Ende mit einem zum Boden gerichteten Bogen (44) mit rundem Querschnitt versehen ist.

## Claims

1. A cantilever chair with a chair support made of a continuous strand, which extends over a plurality of curves, made of round steel tube having two essentially straight strand portions (6, 14) on each of the two sides of the chair support, one (6) of which rests on the ground and the other (14) lying at a spacing thereover forms the support for the seat and between them is provided in each case at least one curve (8), which is connected to the strand portion (6) which rests on the ground, characterised in that the curve (8) which is connected to the strand portion (6) which rests on the ground is flattened in the curve plane at least in the ratio 2:1 and that the tube made from the round cross section passes substantially at a narrowing ratio (p) from 1:15 to 1:30 into the flattened sides of the curve.

2. A cantilever chair according to claim 1, in which between the two essentially straight portions (6, 14) which lie at a spacing over each other there are provided at least two curves (8, 12) lying essentially in one plane and an upright strand portion (10) is provided between these curves, characterised in that both curves (8, 12) which border the upright strand portion (10) are flattened and that the upright strand portion between the curves is flattened in the plane of the curves substantially in the same ratio as the curves.

3. A cantilever chair according to claim 1 or 2, in which the tube strand passes at the rear end of the tube portions (14) forming the support for the seat passes through a curve (16) into upright strand portions (18) which form the backrest support and these curves lie substantially in the plane of the curves (8, 12) between the parallel strand portions (6, 14), characterised in that the connecting curves (16) to the backrest support (18) are formed with a round cross section.

4. A single leg cantilever chair having a chair support (22) made of a strand comprising round steel tube with two essentially straight strand portions (24, 28), one (24) of which runs over the ground and the other (28) forms the upright leg and a curve (26) is provided between them, and which is provided with cross connections (38), made of round steel tube, which extend laterally from the chair support formed by the two strand portions (24, 28), characterised in that the curve (26) is flattened between the two strand portions (24, 28) in the curve plane at least in the ratio 2:1 and that the tube made of the round cross section passes into the flattened sides of the curve substantially with a narrowing ratio(5) of about 1:15 to 1:30.

5. A cantilever chair according to any one of the preceding claims, characterised in that the flattening ratio is about 3:1.

6. A cantilever chair according to any one of the preceding claims, characterised in that the tube walls are inwardly curved towards each other in the flattened region in cross section at the centre (20) of the oppositely arranged, wide wall portions.

7. A cantilever chair according to any one of the preceding claims, characterised in that the flattened curves (8, 12) have an inner radius smaller than three times the tube diameter.

8. A cantilever chair according to claim 2 or 4, characterised in that the flattened curves (8, 12) have a bend angle between 70 degrees and 110 degrees.

9. A cantilever chair according to claim 1, characterised in that the flattened curve extends with a bend angle of substantially 180 degrees between the essentially straight tube strand portions (6, 14) which lie over one another, and that the bend radius corresponds to half the spacing of these tube strand portions.

10. A cantilever chair according to any one of the preceding claims, characterised in that the essentially straight tube portions (6, 14) which lie over one another run substantially parallel to one another.

11. A cantilever chair according to any one of claims 4 to 8, characterised in that the connections (38) are welded to the strand portion (28) which forms the leg above the curve in the flattened region and are provided at their free ends with curves (4) directed towards the ground.

12. A cantilever chair according to claim 11, characterised in that the connections (38) are flattened at least at their end facing the strand portion (28) which forms the leg substantially in the same ratio as the curve (26) between here and the strand portion (24) mounted over the ground.

13. A cantilever chair according to claim 4, characterised in that the strand portion (28) forming the leg is arranged on the rear side of the chair.

14. A cantilever chair according to claim 13, characterised in that the strand portion (28) forming the leg extends over the plane of the seat (36) as a backrest support (32) and has a round cross section in this region.

15. A cantilever chair according to claim 13, characterised in that a seat support (34) is welded on to the strand portion forming the leg (28) and the backrest support (32).

16. A cantilever chair according to claim 4, characterised in that the strand portion (24) mounted above the ground slopes upwardly away from the flattened curve (26) and is provided at its end with a curve (44) directed to the ground and having a round cross section.

## Revendications

1. Chaise en porte-à-faux comportant une ossature constituée d'une barre continue passant par une pluralité de coudes, barre en tube métallique rond comportant deux segments droits pour l'essentiel (6, 14) sur chacun des deux côtés de l'ossature, segments dont l'un (6) repose sur le sol et dont l'autre (14) situé à distance au dessus constitue le support pour le siège, segments entre lesquels est prévu respectivement au minimum un coude (8), qui se raccorde au segment de barre (6) reposant sur le sol, caractérisée en ce que le coude (8) se raccordant au segment de barre (6) reposant sur le sol est aplati dans le plan du coude dans un rapport d'au moins 2:1 et en ce que le tube de section transversale ronde se transforme pour l'essentiel en côtés aplatis du coude et ce avec un rapport d'étranglement (p) d'environ 1:15 jusqu'à 1:30.

2. Chaise en porte-à-faux selon la revendication 1, dans laquelle, entre les deux segments droits pour l'essentiel (6, 14) situés à distance l'un de l'autre, sont prévus au minimum deux coudes (8, 12) situés essentiellement dans un même plan et un segment de barre droit (10) entre ces deux coudes, caractérisée en ce que deux coudes (8, 12) contigus au segment de barre droit (10) sont aplatis et en ce que le segment de barre droit entre les coudes est pour l'essentiel aplati dans le même rapport que les coudes et dans le plan de ceux-ci.

3. Chaise en porte-à-faux selon la revendication 1 ou 2, dans laquelle la barre tubulaire à l'extrémité arrière des segments tubulaires (14) formant le support du siège se transforme par l'intermédiaire d'un coude (16) en segments de barre droits (18) constituant le support du dossier et ce coude se situant pour l'essentiel dans le plan des coudes (8, 12), qui se trouvent entre les segments de barre parallèles (6, 14), caractérisée en ce que les coudes de raccordement (16) au support de dossier (18) ont une section transversale ronde.

4. Chaise en porte-à-faux à une jambe comportant une ossature (22) constituée d'une barre en tube métallique rond comportant essentiellement deux segments de barre droits (24, 28), dont l'un (24) se situe au dessus du sol et dont l'autre (28) constitue la jambe droite, segments entre lesquels est prévu un coude (26), chaise qui est pourvue de supports latéraux (38) en tube métallique rond s'écartant latéralement de l'ossature formée par les deux segments de barre (24, 28), caractérisée en ce que le coude (26) entre les deux segments de barre (24, 28) est aplati dans le plan du coude dans un rapport d'au moins 2:1 et en ce que le tube de section transversale ronde se transforme essentiellement avec un rapport d'étranglement (#) d'environ 1:15 jusqu'à 1:30 en côtés aplatis du coude.

5. Chaise en porte-à-faux selon l'une des revendications précédentes, caractérisée en ce que le rapport d'aplatissement s'élève à environ 3:1.

6. Chaise en porte-à-faux selon l'une des revendications précédentes, caractérisée en ce que les parois tubulaires dans la zone aplatie sont en section transversale cintrées vers l'intérieur l'une au dessus de l'autre dans le milieu (20) des segments larges de paroi se faisant face.

7. Chaise en porte-à-faux selon l'une des revendications précédentes, caractérisée en ce que les coudes aplatis (8, 12) ont un rayon interne plus petit que le diamètre du tube multiplié par trois.

8. Chaise en porte-à-faux selon la revendication 2 ou 4, caractérisée en ce que les coudes aplatis (8, 12) ont un angle de courbure compris entre 70_{°} et 110_{°}.

9. Chaise en porte-à-faux selon la revendication 1, caractérisée en ce que le coude aplati, dont l'angle de courbure est de 180_{°} pour l'essentiel s'étend entre les segments de barre tubulaire (6, 14) essentiellement droits, situé l'un au dessus de l'autre et en ce que le rayon de courbure correspond à la demi- distance de ces deux segments de barre tubulaire.

10. Chaise en porte-à-faux selon l'une des revendications précédentes, caractérisée en ce que les segments tubulaires (6, 14) essentiellement droits, situés l'un au dessus de l'autre sont pour l'essentiel parallèles entre eux.

11. Chaise en porte-à-faux selon l'une quelconques des revendications 4 à 8, caractérisée en ce qu'au dessus du coude, dans la zone aplatie, les supports (38) sont soudés au segment de barre (28) constituant la jambe et sont pourvus à leur extrémité libre de coudes (40) dirigés vers le sol.

12. Chaise en porte-à-faux selon la revendication 11, caractérisée en ce qu'au moins à leur extrémité tournée vers le segment de barre (28) formant la jambe, les supports (38) sont pour l'essentiel aplatis dans le même rapport que le coude (26) entre celui- ci et le segment de barre (24) au dessus du sol.

13. Chaise en porte-à-faux selon la revendication 4, caractérisée en ce que le segment de barre (28) formant la jambe est placé à l'arrière de la chaise.

14. Chaise en porte-à-faux selon la revendication 13, caractérisée en ce que le segment de barre (28) formant la jambe dépasse le plan du siège (36) pour constituer le support de dossier (32) et présente dans ce secteur une section transversale ronde.

15. Chaise en porte-à-faux selon la revendication 13, caractérisée en ce qu'un support de siège (34) est soudé sur le segment de barre formant la jambe (28) et le support de dossier (32).

16. Chaise en porte-à-faux selon la revendication 4, caractérisée en ce que le segment de barre (24) au dessus du sol s'élève en s'éloignant du coude aplati (26) et est pourvu à son extrémité d'un coude (44) de section transversale ronde dirigé vers le bas.
